# EUROPÄISCHE PATENTSCHRIFT

(11) **EP 0 827 844 B1**
(45) Veröffentlichungstag und Bekanntmachung des Hinweises auf die Patenterteilung: **17.02.1999**
(21) Anmeldenummer: 97106956.2
(22) Anmeldetag: 26.04.1997
(51) Int. Cl.: B43L 23/08

(54) **Spitzer insbesondere für Weichminenstifte**
Sharperner for soft pencil lead
Taille-crayon pour mine douce de crayon

(30) Priorität: 07.09.1996 DE 19636438
(43) Veröffentlichungstag der Anmeldung: 11.03.1998
(73) Patentinhaber: KUM GmbH & Co. KG Kunststoff- und Metallwarenfabrik, 91054 Erlangen (DE)
(72) Erfinder:
(74) Vertreter: Tergau, Enno, Dipl.-Ing.

(56) Entgegenhaltungen:
- DE-A- 3 824 883
- DE-B- 1 268 019

## Beschreibung

Die Erfindung betrifft einen Spitzer für Weichminenstifte, insbesondere für Kosmetikstifte (DE-A-38 24 883).

Ein solcher Spitzer enthält in einem meist aus Kunststoff einstückig gespritzten Spitzergehäuse einen sich in Einführungsrichtung konisch verengenden Führungskanal für das Vorderende des Stiftes. Am Spitzergehäuse ist ein tangential zum Führungskanal angestelltes Spitzermesser untergebracht. Außerdem enthält es in Einführungsrichtung des Stiftes an den Führungskanal angrenzend einen zur Aufnahme der Minenspitze bestimmten Freiraum. Dieser Freiraum ist bei einem Spitzer der eingangs genannten Art nach oben und unten offen. Dieser Freiraum wird bei dem bekannten Spitzer zur Minenspitze hin durch ein stegartiges Fassonmesser mit bogenförmiger Schneide abgegrenzt. Eine dreieckige Querschnittsform dieses Steges soll in Gemeinsamkeit mit der nach oben und unten offenen Ausbildung des besagten Freiraumes ein regelrechtes Schneiden der Mine zu ihrer Fassonierung ermöglichen und ein Abschaben vermeiden. Der Freiraum verhindert eine Einwirkung auf die Schneidspäne der Mine, die auf Grund ihrer problematischen, weichen Konsistenz im Falle eines Staus zum Verschmieren neigen würden.

Die stegartige Ausbildung des Fassonmessers bei dem bekannten Spitzer in Gemeinsamkeit mit der dreieckigen Querschnittsform des Steges bedingt eine geringe Eigenstabilität bzw. Formfestigkeit. Auch die unterschiedlichen Weichheitsgrade der Mine bekannter Kosmetikstifte ermöglichen nicht immer das bei dem bekannten Spitzer angestrebte Schneiden anstelle eines Schabens zur Fassongebung der Minenspitze.

Bei einem weiterhin aus DE-B-1 236 374 vorbekannten Weichminenspitzer ist das zur Formgebung der Minenspitze bestimmte Façonmesser ein schmaler Metallstreifen, der mit seiner bogenförmigen Vorderkante die Spitze der Weichmine normal, also im wesentlichen rechtwinklig zu ihrer Oberfläche beaufschlagt. Das dadurch bewirkte Abschaben führt zu einem Stau von abgetragener Weichminenmasse im Bereich der Schabekante. Dieser Stau verursacht ein Verschmieren der Nut des Spitzersockels. Die Verschmierung bleibt nicht ohne negative Einwirkung auf den gerade für Kosmetikzwecke so sensiblen Bereich der Stiftspitze.

Schließlich ist aus DE-U-80 07 479 eine Spitzdose für das kegelstumpfförmige Anspitzen des unteren Schaftendes von Kerzen bekannt, um den Kerzenfuß auch in kleiner dimensionierte Aufnahmeöffnungen von Kerzenhaltern einsetzen zu können. Bei dieser Spitzdose ist der konische Führungskanal für den Kerzenfuß in Längsrichtung geschlitzt. Eine der beiden Schlitzflanken ist nach Art eines Schabemessers mit einem keilförmigen Querschnitt ausgestattet. Die Keilspitze der Querschnittsform steht als Schabemesser im wesentlichen tangential in den Führungskonus der Spitzdose hinein. Die abgetragene Kerzenmasse gleitet an der schlitzseitigen Flanke entlang und fällt ohne weitere Führung an der Außenseite der Kanalwand in einen Aufnahmebehälter. Die dadurch bewirkte Formgebung am Kerzenfuß erfolgt im Umfangsbereich des Kerzenschaftes. Dort bestehen keine Platzprobleme wie im Bereich der Weichminenspitze eines Kosmetikstiftes. Schon deswegen bereitet die Abführung der abgeschabten Kerzenmasse keine besonderen Probleme.

Der Erfindung liegt die Aufgabe zugrunde, einen Spitzer der eingangs genannten Art dadurch zu verbessern, daß auch bei schabender Formung der Minenspitze durch das Fassonmesser und ohne eine festigkeitsmäßig problematische dreieckige Querschnittsform einer darüber hinaus stegartig ausgebildeten Schneide eine unproblematische Spanabfuhr gewährleistet ist. Diese Aufgabe wird durch Anspruch 1 gelöst. Die keilartige Formgebung der tangential am Umfang der Minenspitze wirksamen Schaberippe mit einem Keilwinkel von etwa maximal 45° und einem wirksamen Spanwinkel der Fassonierschneide von etwa mindestens 45° bewirkt, daß die abgeschabte bzw. abgehobene Minenmasse als in sich ungebrochener Span zunächst in etwa tangentialer Richtung mit nur geringfügiger Umlenkung von der Minenoberfläche abgehoben wird und durch die in dem besagten Spanwinkel befindliche Spanfläche eine nur leichte Umlenkung erfährt, die indessen bereits in geringem Abstand von der Schabekante zum Abheben des Spans von der Spanfläche der Schaberippe führt. Der Span behält seinen inneren Zusammenhang etwa nach Art eines Lamellen- oder Scherspans. Erst in größerem Abstand von der Fassonierschneide und insbesondere auch von der Spanfläche stößt der Span auf einen Gehäusevorsprung auf, wo er wegen der Aufrechterhaltung seines Zusammenhaltes nicht zu einem Stau und einer Verschmierung neigt, sondern weiter in Abführrichtung umgelenkt wird. Es bedarf daher keines Freiraumes zur ungehinderten Ableitung des Spanes. Vielmehr ist es sogar vorteilhaft, wenn der das Fassonmesser tragende Gehäusevorsprung in größerem Abstand von der Fassonierschneide die Funktion der Spanformung bzw. Spanlenkung im Sinne einer Richtungsgebung übernimmt. Besonders vorteilhaft ist hier eine Umlenkung des Spanes in eine zur Stiftachse etwa parallele, von der Minenspitze und überhaupt vom Stift weggewandte Richtung. Dazu kann auch die Oberfläche des Gehäusevorsprunges eine über sie hinausstehende Lenkrippe tragen.

Der Gegenstand der Erfindung wird anhand der Figuren beispielsweise erläutert. Es zeigen:
- Fig. 1: eine schematische Perspektivansicht des Spitzergehäuses mit lediglich dem zur Formgebung der Minenspitze dienenden, die Schaberippe tragenden Gehäusevorsprung,
- Fig. 2: einen schematischen Querschnitt entsprechend der Linie II-II durch den Spitzer gemäß Fig. 1,
- Fig. 3: eine vergrößerte Darstellung der wesentlichen Funktionsteile des Spitzers,
- Fig. 4: eine Darstellung analog Fig. 1 einer modifizierten Ausführungsform, bei der der Gehäusevorsprung zusätzlich eine Spanlängsrippe trägt,
- Fig. 5: eine Darstellung analog Fig. 2 der Ausführungsform gemäß Fig. 4,
- Fig. 6: eine Darstellung analog Fig. 3 der Ausführungsform gemäß den Fig. 4 und 5.

Der Spitzer besteht im wesentlichen aus dem Spitzergehäuse 1 und darin einem sich in Einführungsrichtung 2 konisch verengenden Führungskanal für das Vorderende des Stiftes 3. Am Spitzergehäuse ist zunächst ein tangential zum Führungskanal (nicht näher dargestellt) angestelltes Spitzermesser 4 vorhanden. Da es hier primär um das Fassonieren der Minenspitze 5 geht, sind der Anordnung des Spitzermessers 4 im folgenden keine näheren Ausführungen gewidmet.

In den zur Aufnahme der Minenspitze 5 bestimmten Freiraum 6 des Gehäuses steht bei der Ausführungsform gemäß Fig. 1-3 ein einstückiger Gehäusevorsprung 7 im wesentlichen radial nach innen hinein. Der Gehäusevorsprung 7 dient zur Formgebung der Minenspitze 5 nach Art einer Schablone. Er trägt an seiner der Minenspitze 5 zugewandten Flanke 8 eine schmale, im Querschnitt etwa keilförmige und mit der Keilspitze 9 in zum Umfang der Minenspitze 5 im wesentlichen tangentialer Wirkrichtung 10 hinausstehende Schaberippe 11. Diese weist einen Keilwinkel 12 von etwa ≤ 70°, vorzugsweise von ≤ 45° auf. Dadurch bildet die Schaberippe 11 einen Spanwinkel 13 von etwa ≥ 20°, vorzugsweise ≥ 45°.

Die die Schaberippe 11 tragende Oberfläche 14 des Gehäusevorsprunges 7 ist als Spanformer- und/oder Spanlenker des Fließspans 15 ausgeformt. Die Ausformung kann als Ausmuldung radial zur Stiftachse 16 in Richtung auf den Umfang des Spitzergehäuses 1 oder in Einführungsrichtung 17 vorgenommen sein. Der Drehpfeil 17 kennzeichnet die Spitzrichtung des Stiftes 3.

Bei der Ausführungsform gemäß Fig. 4 - 6 ragt der Gehäusevorsprung 7 in Axialrichtung entgegen der Einführungsrichtung 2 von der Seite des Gehäusekopfes 18 her der Minenspitze 5 entgegen. Hier ist der Gehäusevorsprung 7 als flaches, blechähnliches Gehäuseteil entsprechend der erwähnten Ausmuldung gebogen. Der Gehäusevorsprung 7 trägt hier auf seiner Oberfläche eine Lenkrippe 19 zur Formung des Fließspanes 15.

Natürlich kann das Gehäuse 1 auch zusätzlich ein Reinigungsstäbchen tragen, um trotz der guten Abführungswirkung gegenüber dem Fließspan15 etwa noch anhaftende Schabespäne zu entfernen.

### Bezugszeichenliste

- 1: Spitzergehäuse
- 2: Einführungsrichtung
- 3: Stift
- 4: Spitzermesser
- 5: Minenspitze
- 6: Freiraum
- 7: Gehäusevorsprung
- 8: Flanke
- 9: Keilspitze
- 10: Wirkrichtung
- 11: Schaberippe
- 12: Keilwinkel
- 13: Spanwinkel
- 14: Oberfläche
- 15: Fließspan
- 16: Stiftachse
- 17: Drehpfeil
- 18: Gehäusekopf
- 19: Lenkrippe

## Patentansprüche

1. Spitzer insbesondere für Weichminenstifte mit einem Spitzergehäuse (1) und darin
- einem sich in Einführungsrichtung (2) konisch verengenden Führungskanal für das Vorderende des Stiftes (3),
- einem tangential zum Führungskanal angestellten Spitzermesser (4) und
- einem in Einführungsrichtung (2) an den Führungskanal angrenzenden, für die Aufnahme der Minenspitze (5) bestimmten Freiraum (6),
-- in welchen ein Gehäusevorsprung (7) zur Formgebung der Minenspitze (5) nach Art einer Schablone hineinkragt,
dadurch gekennzeichnet,
daß der Gehäusevorsprung (7) an seinem Ende eine
- schmale,
- im Querschnitt etwa keilförmige und
- mit der Keilspitze (9) in zum Umfang der Minenspitze (5) im wesentlichen tangentialer Wirkrichtung (10) über den Gehäusevorsprung (7) hinausstehende
Schaberippe (11) trägt.

2. Spitzer nach Anspruch 1,
gekennzeichnet durch
einen Keilwinkel (12) der Schaberippe (11) von etwa ≤ 70° vorzugsweise etwa ≤ 45°.

3. Spitzer nach Anspruch 1 oder 2,
gekennzeichnet durch
einen Spanwinkel (13) der Schaberippe (11) von etwa ≥ 20°, vorzugsweise ≥ 45°.

4. Spitzer nach einem der Ansprüche 1 bis 3,
dadurch gekennzeichnet,
daß die die Schaberippe (11) tragende Oberfläche (14) des Gehäusevorsprunges (7) als Spanformer und/oder Spanlenker eines Fließspans (15) ausgeformt ist.

5. Spitzer nach Anspruch 4,
gekennzeichnet durch
eine in Richtung zum Umfang des Spitzergehäuses und/oder in Axialrichtung (2) des Führungskanals von der Kanal- bzw. Minenspitze (5) weggerichtete Ausmuldung der Oberfläche des Gehäusevorsprunges (7).

6. Spitzer nach einem der Ansprüche 4 oder 5,
dadurch gekennzeichnet,
daß die Oberfläche des Gehäusevorsprunges (7) mindestens eine Lenkrippe (19) für den Fließspan (15) trägt.

7. Spitzer nach einem oder mehreren der vorhergehenden Ansprüche,
dadurch gekennzeichnet,
daß der Gehäusevorsprung mit dem Spitzergehäuse (1) einstückig ist.

## Claims

1. Sharpener, in particular for soft-core pencils, having a sharpener housing (1) and, in the latter,
- having a guide channel which is intended for the front end of the pencil (3) and tapers conically in the direction of insertion (2),
- having a sharpener blade (4) which is positioned tangentially with respect to the guide channel, and
- having a free space (6) which adjoins the guide channel in the direction of insertion (2) and is intended for receiving the core tip (5),
- - a housing protrusion (7) for shaping the core tip (5) to an intended shape projecting into said free space,
characterized in that, at its end, the housing protrusion (7) bears a shaving rib (11) which
- is narrow,
- is approximately wedge-shaped in cross-section, and
- by way of the wedge tip (9), projects beyond the housing protrusion (7) in a direction of action (10) essentially tangential to the circumference of the core tip (5).

2. Sharpener according to Claim 1, characterized by a wedge angle (12) of the shaving rib (11) of approximately ≤ 70°, preferably approximately ≤ 45°.

3. Sharpener according to Claim 1 or 2, characterized by a shaving angle (13) of the shaving rib (11) of approximately ≥ 20°, preferably ≥ 45°.

4. Sharpener according to one of Claims 1 to 3, characterized in that the surface (14) of the housing protrusion (7), said surface bearing the shaving rib (11), is formed as a shaper and/or guide for a continuous shaving (15).

5. Sharpener according to Claim 4, characterized by a hollow which is provided in the surface of the housing protrusion (7) and is directed away from the channel and core tip (5) in the direction of the circumference of the sharpener housing and/or in the axial direction (2) of the guide channel.

6. Sharpener according to either of Claims 4 and 5, characterized in that the surface of the housing protrusion (7) bears at least one guide rib (19) for the continuous shaving (15).

7. Sharpener according to one or more of the preceding claims, characterized in that the housing protrusion is integral with the sharpener housing (1).

## Revendications

1. Taille crayon, en particulier pour pointe de mine tendre, comprenant un boîtier (1) et, dans celui-ci :
- un canal de guidage pour l'extrémité antérieure de la pointe (3), qui va en se rétrécissant sous forme conique dans la direction d'introduction (2),
- une lame de taille (4) disposée de façon tangentielle par rapport au canal de guidage, et
- un espace libre (6) adjacent au canal de guidage dans la direction d'introduction (2) et destiné à recevoir la pointe de mine (5),
-- dans lequel dépasse une saillie de boîtier (7) destinée à conférer une forme à la pointe de mine (5), à la manière d'un gabarit,
caractérisé en ce que
la saillie de boîtier (7) porte à son extrémité une étroite nervure de raclage (11), ladite nervure étant approximativement en forme de coin en section transversale, et dépassant vers l'extérieur par la pointe du coin (9) au-delà de la saillie du boîtier (7) dans une direction d'action (10) sensiblement tangentielle à la périphérie de la pointe de la mine (5).

2. Taille crayon selon la revendication 1,
caractérisé par un angle de coin (12) de la nervure de raclage (11) approximativement ≤ 70°, de préférence ≤ 45°.

3. Taille crayon selon l'une ou l'autre des revendications 1 et 2,
caractérisé par un angle d'action (13) de la nervure de raclage (11) d'environ ≥ 20°, de préférence ≥ 45°.

4. Taille crayon selon l'une des revendications 1 à 3,
caractérisé en ce que la surface (14) de la saillie de boîtier (7) qui porte la nervure de raclage (11) est conformée à la manière d'un guide-copeau, et/ou d'un déviateur de copeau destiné à un copeau continu (15).

5. Taille crayon selon la revendication 4,
caractérisé par un creux dans la surface de la saillie de boîtier (7), dirigé en direction de la périphérie du boîtier de taille crayon, et/ou dirigé en direction axiale (2) du canal de guidage en s'éloignant du canal ou de la pointe de mine (5).

6. Taille crayon selon l'une ou l'autre des revendications 4 et 5,
caractérisé en ce que la surface de la saillie de boîtier (7) porte au moins une nervure de déflexion (19) pour le copeau continu (15).

7. Taille crayon selon l'une ou plusieurs des revendications précédentes,
caractérisé en ce que la saillie de boîtier est d'une seule pièce avec le boîtier de taille crayon (1).
